# EUROPÄISCHE PATENTSCHRIFT

(11) **EP 1 536 181 B1**
(45) Veröffentlichungstag und Bekanntmachung des Hinweises auf die Patenterteilung: **31.08.2011**
(21) Anmeldenummer: 04106031.0
(22) Anmeldetag: 24.11.2004
(51) Int. Cl.: F24C 3/12

(54) **Gashahn sowie Gaskochfeld**
Gas cock and gas cooking plate
Robinet de gaz et table de cuisson à gaz

(30) Priorität: 26.11.2003 EP 03360130
(43) Veröffentlichungstag der Anmeldung: 01.06.2005
(73) Patentinhaber: BSH Bosch und Siemens Hausgeräte GmbH, 81739 München (DE)
(72) Erfinder: SITTLER, Thierry, 67640 Lipsheim (FR); HOFFBECK, Guillaume, 67530 Ottrom (FR)

(56) Entgegenhaltungen:
- EP-A- 0 805 310
- GB-A- 1 258 576
- GB-A- 2 168 790

## Beschreibung

Die Erfindung betrifft einen Gashahn für einen Gasbrenner sowie ein Gaskochfeld, in dem der Gashahn verwendet wird, der eine Betätigungswelle aufweist, die in einem Gehäuse des Gashahns drehbar und/oder axial verschiebbar gelagert ist, und die mit einem Bedienknebel zum Ausüben einer Dreh- und/oder Druckbewegung auf die Betätigungswelle verbunden ist, die durch eine Durchführungsöffnung eines Deckelteiles des Gehäuses aus dem Gashahn geführt ist.

Aus DE 35 41 132 C2 ist ein Gashahn für Gasbrenner bekannt. Der Gashahn weist einen Hahnkörper mit einem Deckel auf, in dem eine Bohrung zur Lagerung einer Betätigungswelle ausgebildet ist, mittels der ein Gasdurchsatz durch den Gashahn eingestellt wird. Aufgrund von Fertigungstoleranzen ist zwischen einem Außenumfang der Betätigungswelle und einem Innenumfang der Deckelbohrung ein Spiel vorhanden, wodurch die Betätigungswelle geringfügig radial bewegbar ist. Eine solche Radialbewegung der Betätigungswelle ist insbesondere bei Betätigungswellen nachteilig, die über eine beachtliche Länge aus dem Deckelteil des Gashahns ragen.

Aus der GB-A 1258576 ist ein Gasregler und eine Zündanlage für einen Gasbrenner bekannt. Diese umfassen einen Gashahn zur Kontrolle der Gasversorgung des Brenners und ein Mittel zur Funkenerzeugung, das bei einer vorbestimmten Stellung des aktivierten Gashahnes getriggert wird. Das Mittel zur Funkenerzeugung generiert bei Triggerung augenblicklich einen Funken über die Funkenstrecke, um das aus dem Brenner ausströmende Gas zu zünden. Gasregler und Zündanlage umfassen ferner ein Verzögerungsmittel, das beim Drehen des Gashahnes eine Verzögerung einleitet, bevor der Gashahn die vorbestimmte Stellung erreicht. Diese Verzögerung ist lange genug, um ein zündfähiges Gemisch an der Funkenstrecke sicherzustellen.

Die Aufgabe der vorliegenden Erfindung besteht darin, einen Gashahn oder ein Gaskochfeld bereitzustellen, bei dem ein Bedienkomfort bei der Einstellung eines Gasdurchsatzes durch den Gashahn verbessert ist.

Die Aufgabe ist durch einen Gashahn mit den Merkmalen des Patentanspruches 1 oder durch ein Gaskochfeld mit den Merkmalen des Patentanspruches 10 gelöst. Das Dokument GB-A 1258576 offenbart die Präanbel des Anspruchs 1. Demzufolge ist das Führungselement mit einem Halteflansch zur Halterung von Zusatzkomponenten ausgebildet. Der Halteflansch des Führungselements ist mit zumindest einer Aussparung ausgebildet, die einen Zugriff zu einer Bypass- Düse des Gashahnes ermöglicht. Für eine Vorab- Einstellung des Gashahns ist die Bypass-Düse nämlich auszuwechseln. Ein solches Auswechseln der Bypass-Düse kann aufgrund des freien Zugriffes erfolgen, ohne das Führungselement von dem Gashahn zu demontieren.

Vorteilhaft kann das Führungselement als eine axial langgestreckte Führungshülse ausgebildet sein. Dadurch ist ein großflächiger Gleitkontakt zwischen der Betätigungswelle und der Führungshülse gewährleistet. Fertigungstechnisch von Vorteil ist es, wenn das Führungselement aus Kunststoff besteht. Somit kann das Führungselement kostengünstig und einfach als ein Kunststoffspritzteil gefertigt sein.

Eine Funktionalität des Führungselements wird erhöht, wenn der Halteflansch (69) zur Halterung von als Leiterplatine (99) und/oder als Schalter (51) und/oder als LED-Anzeige (21) ausgeführten Zusatzkomponenten ausgebildet ist. Die Zusatzkomponenten sind daher unmittelbar am Gashahn gehaltert. So ergibt sich ein kompakter Komponentensatz aus mehreren zusammenwirkenden Bauteilen. Der Raumbedarf für die Komponenten in dem Gaskochfeld ist daher reduziert. Zusätzliche Montageteile zur Montage der Zusatzkomponenten können eingespart werden.

Bevorzugt kann das Führungselement mit zumindest einem Befestigungselement zur Befestigung an dem Gashahn-Gehäuse ausgebildet sein. Dabei ist es von Vorteil, wenn das Befestigungselement über eine lösbare Rastverbindung am Gashahn-Gehäuse gehaltert ist.

Für eine elektronische Erfassung einer Drehposition der Betätigungswelle kann an der Betätigungswelle ein Schaltnocken befestigt sein, der bei einer Drehung der Betätigungswelle einen Schalter betätigt, der ein entsprechendes Signal zu einer elektronischen Steuereinrichtung leitet. Vorteilhaft kann der Schalter unmittelbar am Halteflansch oder auf der Leiterplatine gehaltert sein, die wiederum an dem Halteflansch montiert ist. Dadurch wird eine kompakte Bauweise sowie ein zuverlässiges Zusammenwirken zwischen dem Schaltnocken der Betätigungswelle und dem Schalter erreicht.

Bevorzugt kann das Führungselement zur Lagerung des Schaltnockens dienen. Dadurch ist in kompakter Weise eine einfache und platzsparende Lagerung des Schaltnockens erreicht. Vorteilhaft kann der Betätigungswelle dabei außenseitig auf dem Führungselement drehbar gelagert sein.

Gemäß einer Ausführungsform kann das Führungselement zusätzlich mit einem Hubanschlag ausgebildet sein. Dieser kann im Vergleich zu den üblicherweise im Gashahn vorgesehenen Hubanschlägen wesentlich robuster ausgebildet werden. Gegen den Hubanschlag des Führungselements kann bei einer auf die Betätigungswelle ausgeübten Druckbewegung die Betätigungswelle mit ihrem Schaltnocken schlagen.

Ferner können der Hubanschlag des Führungselements sowie der Schaltnocken im Bereich ihrer Anschlagflächen mit Metalleinsätzen ausgebildet sein. Dadurch wird ein die Funktionsfähigkeit des Gashahns beeinträchtigender Abrieb zwischen dem Schaltnocken und dem Hubanschlag des Führungselements reduziert. Im Vergleich zu aneinander schlagenden Kunststoffflächen kann somit ein reibungsbedingter Verschleiß zwischen dem Führungselement und dem Schaltnocken reduziert werden.

Nachfolgend wird ein Ausführungsbeispiel des erfindungsgemäßen Gaskochfeldes anhand der beigefügten Figuren beschrieben. Es zeigen:
- Figur 1: in einer perspektivischen Darstellung das Gaskochfeld;
- Figur 2: ein Blockdiagramm exemplarisch für einen Gasbrenner des Gaskochfeldes;
- Figur 3a bis 3c: jeweils in einer perspektivischen Darstellung einen Gashahn ohne Führungselement, einen Gashahn mit aufgesetztem Führungselement sowie einen Gashahn mit Führungselement und darauf gelagertem Schaltnocken; und
- Figur 4: in einer perspektivischen Teilansicht vier Gashähne des Gaskochfeldes mit zugeordneter Leiterplatine sowie zugeordnetem Schalter.

Das in der Figur 1 gezeigte Gaskochfeld weist vier schematisch angedeutete Gasbrenner 1, 3, 5, 7 auf, die durch eine Abdeckplatte 9 des Gaskochfelds geführt sind. Frontseitig weist das Gaskochfeld eine Bedienleiste 11 auf. In dieser ist für jeden der Gasbrenner jeweils ein Bedienknebel 13, 15, 17, 19 angeordnet. Weiterhin ist jedem der Gasbrenner eine Betriebsanzeige 21, 23, 25, 27 zugeordnet, die jeweils als LED ausgebildet ist. Nicht dargestellt sind der Figur 1 den Gasbrenner zugeordnete Topfträger für ein Abstellen von Gargutbehältnissen über den Gasbrennern.

Die Funktionsweise des Gaskochfeldes ist anhand des Blockschaltbilds der Figur 2 beschrieben. Aus Gründen der Übersichtlichkeit ist das Blockschaltbild der Figur 2 auf den Gasbrenner 1 mit dem zugeordneten Bedienknebel 13 sowie der Betriebsanzeige 21 beschränkt. Die weiteren Gasbrenner 3, 5, 7 sind in entsprechender Weise in dem Gaskochfeld verschaltet. Für eine Flammenüberwachung ist dem Gasbrenner 1 gemäß der Figur 2 eine Ionisationselektrode 29 zugeordnet, mit der ein Vorhandensein einer Flamme des Brenners 1 erfasst wird. Mittels der Flamme kann ein Spalt zwischen der Ionisationselektrode 29 und dem Gasbrenner 1 elektrisch überbrückt werden, wodurch ein entsprechendes Signal von der Ionisationselektrode 29 über eine Signalleitung 31 zu einer elektronischen Steuereinrichtung 33 geleitet wird. Die elektrische Steuereinrichtung 33 ist über eine weitere Signalleitung 35 mit einem Hauptventil 37 in Verbindung. Das Hauptventil 37 ist in einer Hauptgasleitung 39 angeordnet, die an ein Gasversorgungsnetz gekoppelt ist. Ausgangsseitig ist das Hauptventil 37 mit einem Verteilerrohr 41 verbunden, von dem Teilgasleitungen 42 jeweils zu den Gasbrennern 1, 3, 5, 7 führen.

In der Figur 2 ist lediglich der Gasweg zu dem Gasbrenner 1 vollständig dargestellt. In der zu dem Gasbrenner 1 führenden Teilgasleitung 42 ist ein Gashahn 45 angeordnet, mit dem ein Gasmengenstrom zum Gasbrenner 1 eingestellt wird. Dessen Betätigungswelle 47 ist über ein Schaltgestänge 49 mit dem Drehknebel 13 verbunden. Ein Signalgeber bzw. Schalter 51 erfasst eine Drehposition der Betätigungswelle 13 und gibt diese über eine Gaszufuhrleitung 53 an die elektronische Steuereinrichtung 33. In entsprechender Weise werden die Drehpositionen der weiteren Bedienknebel 15, 17, 19 über die mit gestrichelter Linie angedeuteten Signalleitungen zur elektronischen Steuereinrichtung 33 geleitet. Über die elektronische Steuereinrichtung 33 ist die Betriebsanzeige 21 des Gasbrenners 1 ansteuerbar.

Zum Start eines Brennerbetriebs wird gemäß der Figur 2 der Bedienknebel 13 zunächst aus seiner Nullstellung gedreht, in der sich der Gashahn 45 in einer Schließstellung befindet. Diese Anfangsdrehung wird durch den Signalgeber 51 erfasst, der ein entsprechendes Signal an die elektronische Steuereinrichtung 33 leitet. Daraufhin öffnet die elektronische Steuereinrichtung 33 das normalerweise geschlossene Hauptventil 37, so dass über die Hauptgasleitung 39 und die Teilgasleitung 42 ein Gasmengenstrom dem Gasbrenner 1 zugeführt wird. Gleichzeitig steuert die elektronische Steuereinrichtung 33 die Ionisationselektrode 29 an, um den Gasbrenner 1 zu zünden. Eine Einstellung des Gasmengenstroms zum Gasbrenner 1 erfolgt mittels der Betätigungswelle 47 des Gashahns 45. Dessen Strömungsquerschnitt kann durch Drehen der Betätigungswelle 47 entsprechend verändert werden. Während des Betriebes des Gasbrenners 1 ist die LED-Anzeige 21 dauerhaft eingeschaltet.

In der Figur 4 ist in einer perspektivischen Teilansicht das ausgangsseitig mit dem Hauptventil 37 verbundene Verteilerrohr 41 mit jeweils angekoppelten Gashähnen 45 dargestellt. Die Gashähne 45 sind eingangsseitig mit dem Verteilerrohr 41 strömungstechnisch in Verbindung. Gemäß dem vorliegendem Ausführungsbeispiel sind die in der Figur 4 dargestellten Gashähne 45 für Zweikreisbrenner mit einem inneren Flammenkreis und einem äußeren Flammenkreis ausgelegt. Dabei wird in Abhängigkeit von der Drehposition des Bedienknebels bei kleinen Leistungseinstellungen lediglich der innere Flammenkreis des Gasbrenners mit Gas versorgt. Bei größeren Leistungseinstellungen gibt der Gashahn zusätzlich eine Gaszufuhr zum äußeren Flammenkreis des Gasbrenners frei. Die in den Figuren 3a bis 3c gezeigten Gashähne 45 weisen deswegen jeweils zwei Gaszufuhrleitungen 53, 55 auf. Diese sind in den Figuren 3a bis 3c sowie der Figur 4 mit Pfeilen angedeutet und leiten die Gasströmung zu den inneren und/oder äußeren Flammenkreis des zugeordneten Gasbrenners.

In den Figuren 3a bis 3c ist ein Gashahn 45 in verschiedenen Montagestufen dargestellt. Gemäß der Figur 3a weist der Gashahn 45 ein Gehäuseteil 57 auf, das üblicherweise aus einem Messingguss geformt ist. In dem Gehäuseteil 57 ist die Betätigungswelle 47 drehbar sowie axial verschiebbar gelagert. In Abhängigkeit von ihrer Drehposition legt die Betätigungswelle 47 mit ihrem innerhalb des Gashahns vorgesehenen Gashahnküken einen Gasströmungsquerschnitt zu den Gaszufuhrleitungen 53, 55 fest. Der Gashahn 45 weist darüber hinaus ein Deckelteil 59 auf, das üblicherweise aus einem Stahlblech gebildet ist und mittels Schrauben 61 an das Gehäuseteil 57 geschraubt ist. Im Deckelteil 59 des Gashahns 45 ist eine Durchführungsöffnung 63 ausgebildet. An diese schließt sich ein deckelseitiger Führungsflansch 65 an. Aufgrund von Fertigungstoleranzen ist die Betätigungswelle 47 mit Spiel durch das Deckelteil 59 geführt. In der Figur 3b ist der Gashahn 45 mit einem hülsenartigen Führungselement 67 dargestellt. Die aus dem Deckelteil 59 ragende Betätigungswelle 47 ist durch das hohlzylindrische Führungselements 67 geführt. Es ist dabei nahezu spielfrei in Gleitkontakt mit der Betätigungswelle 47.

Das hülsenartige Führungselement 67 ist an einem dem Gashahn zugewandten Ende mit einem Halteflansch 69 ausgebildet, der umfangsseitige Rastelemente 71 aufweist. Diese hintergreifen einen Randvorsprung 73 des Deckelteiles 59, so dass der Halteflansch 69 fest gegen eine Ringschulter 75 des Deckelteiles 59 gedrückt ist. Der Halteflansch 69 des Führungselements 67 weist ferner umfangsseitig zwei Aussparungen bzw. zurückspringende Abschnitte 77, 79 auf. Dadurch ist ein Auswechseln von Bypass-Düsen 81, 83 des Gashahns ermöglicht, ohne das Führungselement 67 von dem Gashahn zu lösen.

In der Figur 3c ist auf einen Hülsenabschnitt 85 des Führungselements 67 ein hohlzylindrischer Schaltnocken 87 drehbar gelagert. Der Schaltnocken 87 ist an seiner oberen Stirnseite 89 fest mit der Betätigungswelle 47 verbunden. Hierzu ist durch eine in der Figur 3a gezeigte Querbohrung 91 in der Betätigungswelle 47 ein nicht dargestellter Metallstift geführt. Anschließend wird der Schaltnocken 87 auf das Führungselement 67 gesetzt. Der Metallstift wird auf diese Weise formschlüssig in einer Aussparung angeordnet, die innenseitig auf der Stirnseite 89 des Schaltnockens 87 ausgebildet ist. Der Schaltnocken 87 ist daher in radialer Richtung drehfest mit der Betätigungswelle 47 verbunden. Ein axiales Verschieben des Schaltnockens 87 entlang der Betätigungswelle 47 ist durch einen auf die Betätigungswelle 47 gesteckten Sprengring 93 verhindert. Der Schaltnocken 87 ist somit mit seiner Stirnseite 89 zwischen dem Sprengring 93 und dem nicht dargestellten Metallstift angeordnet.

Beim Ausüben einer Druckbewegung auf die Betätigungswelle 47 schlägt der nicht dargestellte Metallstift gegen einen in der Figur 3b gezeigten stirnseitigen Hubanschlag 94 des Führungselements 67. Dieser begrenzt die Druckbewegung der Betätigungswelle 47. Um einen Abrieb zwischen dem Metallstift und dem stirnseitigen Hubanschlag 94 des Führungselements 67 zu reduzieren, kann auf den Hubanschlag 94 eine Metallscheibe gelegt werden. Im Falle einer Druckbewegung schlägt der Metallstift der Betätigungswelle 47 auf die Metallscheibe.

An dem Halteflansch 69 ist gemäß der Figur 3b umfangsseitig ein vorspringender Abschnitt 95 ausgebildet, der eine Befestigungsöffnung 97 aufweist. Wie in der Figur 4 dargestellt ist, wird die Befestigungsöffnung 97 mit einer entsprechenden Montageöffnung 98 einer langgestreckten Leiterplatine 99 ausgerichtet. Durch die Montageöffnung 98 und durch die damit ausgerichtete Befestigungsöffnung 97 am Führungselement 67 kann ein nicht gezeigtes Verbindungselement gesteckt werden. Die Leiterplatine 99 ist daher ohne großen Montageaufwand mit dem Halteflansch 69 des Führungselements 67 zu verbinden. Auf der Leiterplatine 99 sind die Schalter 51 sowie die Betriebsanzeigen 21 montiert. Dadurch ist in montagetechnisch einfacher Weise ein kompakter Komponentensatz bestehend aus den Schaltern 51, der Leiterplatine 99, der Betriebsanzeigen 21, der Führungselemente 67 mit den Gashähnen 47 erreicht.

## Patentansprüche

1. Gashahn für einen Gasbrenner (1, 3, 5, 7) eines Gaskochfeldes, mit einer Betätigungswelle (47), die in einem Gehäuse (57) des Gashahns drehbar und/oder axial verschiebbar gelagert ist, und die mit einem Bedienknebel (13, 15, 17, 19) zum Ausüben einer Dreh- und/oder Druckbewegung auf die Betätigungswelle (47) verbunden ist, die durch eine Durchführungsöffnung (63) eines Deckelteiles (59) des Gehäuses (57) aus dem Gashahn geführt ist, und einem dem Gashahn zugeordneten Führungselement (67), das die aus dem Deckelteil (59) ragende Betätigungswelle (47) im wesentlichen spielfrei führt, **dadurch gekennzeichnet, dass** das Führungselement (67) mit einem Halteflansch (69) zur Halterung von Zusatzkomponenten ausgebildet ist, und dass der Halteflansch (69) des Führungselements (67) mit zumindest einer Aussparung (77, 79) ausgebildet ist, die einen Zugriff zu einer Bypass- Düse (81, 83) des Gashahns ermöglicht.

2. Gashahn nach Anspruch 1, **dadurch gekennzeichnet, dass** das Führungselement (67) als eine axial langgestreckte Führungshülse ausgebildet ist.

3. Gashahn nach Anspruch 1 oder 2, **dadurch gekennzeichnet, dass** das Führungselement (67) aus Kunststoff besteht.

4. Gashahn nach einem der vorhergehenden Ansprüche, **dadurch gekennzeichnet, dass** der Halteflansch (69) zur Halterung von als Leiterplatine (99) und/oder als Schalter (51) und/oder als LED-Anzeige (21) ausgeführten Zusatzkomponenten ausgebildet ist.

5. Gashahn nach einem der vorhergehenden Ansprüche, **dadurch gekennzeichnet, dass** das Führungselement (67) mit zumindest einem Befestigungselement (71) zur Befestigung an dem Gashahn-Gehäuse (57) ausgebildet ist.

6. Gashahn nach einem der vorhergehenden Ansprüche, **dadurch gekennzeichnet, dass** an der Betätigungswelle (47) ein Schaltnocken (87) befestigt ist, der derart ausgeführt ist, dass bei einer Drehung der Betätigungswelle (47) ein Schalter (51) aktiviert wird und der Schalter (51) mit einer elektrischen Steuereinrichtung (33) verbunden ist, um ein entsprechendes Signal zu der elektrischen Steuereinrichtung (33) zu leiten.

7. Gashahn nach Anspruch 6, **dadurch gekennzeichnet, dass** der Schalter (51) auf einer Leiterplatine (99) gehaltert ist.

8. Gashahn nach Anspruch 7, **dadurch gekennzeichnet, dass** der Schaltnocken (87) auf dem Führungselement (67) drehbar gelagert ist.

9. Gashahn nach Anspruch 7 oder 8, **dadurch gekennzeichnet, dass** das Führungselement (67) einen Hubanschlag (94) aufweist, der bei einer auf die Betätigungswelle (47) ausgeübten Druckbewegung einen Anschlag für die Betätigungswelle (47) mit ihrem Schaltnocken (87) bildet.

10. Gaskochfeld mit zumindest einem Gasbrenner (1, 3, 5, 7) sowie einem Gashahn nach einem der vorhergehenden Ansprüche.

## Claims

1. Gas cock for a gas burner (1, 3, 5, 7) of a gas cooker hob, with an actuating shaft (47), which is mounted in a housing (57) of the gas cock to be rotatable and/or axially displaceable and which is connected with a control knob (13, 15, 17, 19) for exerting a rotary and/or press movement on the actuating shaft (47), which is led out of the gas cock via a passage opening (63) of a cover part (59) of the housing (57), and a guide element (67), which is associated with the gas cock and which guides substantially free of play the actuating shaft (47) protruding out of the cover part (59), **characterised in that** the guide element (67) is constructed with a mounting flange (69) for mounting additional components and that the mounting flange (69) of the guide element (67) is formed with at least one recess (77, 79) enabling access to a bypass nozzle (81, 83) of the gas cock.

2. Gas cock according to claim 1, **characterised in that** the guide element (67) is constructed as an axially elongated guide sleeve.

3. Gas cock according to claim 1 or 2, **characterised in that** the guide element (67) consists of plastics material.

4. Gas cock according to any one of the preceding claims, **characterised in that** the mounting flange (69) is constructed for mounting additional components in the form of a circuitboard (99) and/or switch (51) and/or light-emitting diode display (21).

5. Gas cock according to any one of the preceding claims, **characterised in that** the guide element (67) is constructed with at least one fastening element (71) for fastening to the gas cock housing (57).

6. Gas cock according to any one of the preceding claims, **characterised in that** a switch cam (87) which is constructed in such a manner that on rotation of the actuating shaft (47) a switch (51) is activated is fastened to the actuating shaft (47) and the switch (51) is connected with an electric control device (33) in order to conduct a corresponding signal to the electrical control device (33).

7. Gas cock according to claim 6, **characterised in that** the switch (51) is mounted on a circuitboard (99).

8. Gas cock according to claim 7, **characterised in that** the switch cam (87) is rotatably mounted on the guide element (67).

9. Gas cock according to claim 7 or 8, **characterised in that** the guide element (67) comprises a stroke abutment (94) which in the case of a press movement exerted on the actuating shaft (47) forms an abutment for the actuating shaft (47) with its switch cam (87).

10. Gas cooker hob with at least one gas burner (1, 3, 5, 7) as well as a gas cock according to any one of the preceding claims.

## Revendications

1. Robinet à gaz pour un brûleur à gaz (1, 3, 5, 7) d'un champ de cuisson à gaz, comprenant un arbre de commande (47) qui est logé de manière rotative et/ou axialement déplaçable dans un boîtier (57) du robinet à gaz, et qui est relié à un bouton de commande (13, 15, 17, 19) pour exercer un mouvement de rotation et/ou de pression sur l'arbre de commande (47), qui est guidé hors du robinet à gaz à travers un orifice de passage (63) d'une partie de couvercle (59) du boîtier (57), et comprenant un élément de guidage (67) attribué au robinet à gaz, lequel élément de guidage guide essentiellement sans jeu l'arbre de commande (47) dépassant hors de la partie de couvercle (59), **caractérisé en ce que** l'élément de guidage (67) est réalisé avec une bride de maintien (69) pour le maintien de composants supplémentaires, **en ce que** la bride de maintien (69) de l'élément de guidage (67) est réalisée à l'aide d'au moins un évidement (77, 79) qui permet un accès à une buse de by-pass (81, 83) du robinet à gaz.

2. Robinet à gaz selon la revendication 1, **caractérisé en ce que** l'élément de guidage (67) est réalisé en tant qu'une douille de guidage axialement allongée.

3. Robinet à gaz selon la revendication 1 ou 2, **caractérisé en ce que** l'élément de guidage (67) est constitué de matière plastique.

4. Robinet à gaz selon l'une quelconque des revendications précédentes, **caractérisé en ce que** la bride de maintien (69) est réalisée pour le maintien de composants supplémentaires réalisés en tant que platine à circuit imprimé (99) et/ou en tant que commutateur (51) et/ou en tant qu'affichage à LED (21).

5. Robinet à gaz selon l'une quelconque des revendications précédentes, **caractérisé en ce que** l'élément de guidage (67) est réalisé avec au moins un élément de fixation (71) pour la fixation sur le boîtier (57) du robinet à gaz.

6. Robinet à gaz selon l'une quelconque des revendications précédentes, **caractérisé en ce qu'**une came de contacteur (87) est fixée sur l'arbre de commande (47), laquelle est réalisée de manière à ce qu'un commutateur (51) soit activé lors d'une rotation de l'arbre de commande (47) et que le commutateur (51) soit relié à un dispositif de commande électrique (33) afin de conduire un signal correspondant vers le dispositif de commande électrique (33).

7. Robinet à gaz selon la revendication 6, **caractérisé en ce que** le commutateur (51) est maintenu sur une platine à circuit imprimé (99).

8. Robinet à gaz selon la revendication 7, **caractérisé en ce que** la came de contacteur (87) est logée de manière rotative sur l'élément de guidage (67).

9. Robinet à gaz selon la revendication 7 ou 8, **caractérisé en ce que** l'élément de guidage (67) présente une butée de course (94) qui, lors d'un mouvement de pression exercé sur l'arbre de commande (47), forme une butée pour l'arbre de commande (47) avec sa came de contacteur (87).

10. Champ de cuisson à gaz comprenant au moins un brûleur à gaz (1, 3, 5, 7) ainsi qu'un robinet à gaz selon l'une quelconque des revendications précédentes.
